# EUROPÄISCHE PATENTSCHRIFT

(11) **EP 3 092 688 B1**
(45) Veröffentlichungstag und Bekanntmachung des Hinweises auf die Patenterteilung: **04.04.2018**
(21) Anmeldenummer: 14792394.0
(22) Anmeldetag: 29.10.2014
(51) Int. Cl.: H01R 103/00, H01R 13/6581, H01R 13/621, H01R 13/53, H01R 13/03

(54) **HV-SCHNITTSTELLE MIT ZENTRIERUNG**
HV-INTERFACE HAVING CENTREING
INTERFACE HAUTE TENSION À MOYEN DE CENTRAGE

(30) Priorität: 10.01.2014 DE 202014000299 U
(43) Veröffentlichungstag der Anmeldung: 16.11.2016
(73) Patentinhaber: Rosenberger Hochfrequenztechnik GmbH & Co. KG, 83413 Fridolfing (DE)
(72) Erfinder: BLAKBORN, Willem, 83334 Inzell (DE)
(74) Vertreter: Zeitler Volpert Kandlbinder Patent- und Rechtsanwälte Partnerschaft mbB
(86) Internationale Anmeldenummer: PCT/EP2014/002908
(87) Internationale Veröffentlichungsnummer: WO 2015/104033

(56) Entgegenhaltungen:
- EP-A2- 1 860 744
- DE-A1- 10 335 866
- US-A- 5 921 801

## Beschreibung

Die Erfindung betrifft einen Steckverbinder zum Verbinden mit einem komplementär geformten Gegensteckverbinder, insbesondere für Hochstrom- bzw. Hochspannungsanwendungen. Der Steckverbinder weist einen Innenleiter zum Leiten eines Hochstroms und einen den Innenleiter umlaufenden Außenleiter auf. Der Außenleiter dient zur Schirmung der davon umgebenen elektromagnetischen Felder. Der Außenleiter weist an einer Frontseite des Steckverbinders, die beim Verbinden einer Frontseite des Gegensteckverbinders zugewandt ist, ein äußeres Kontaktelement zur Schirmübergabe auf.

Steckverbinder dienen allgemein zum lösbaren Verbinden von elektrischen Leitungen, um im verbundenen Zustand Strom und/oder elektrische Signale zu übertragen. Dabei wird ein erster Steckverbinder in Form eines Buchsenteils mit einem zweiten Steckverbinder in Form eines Steckerteils zum Bilden einer Steckverbindung zusammengesteckt.

Hochstromsteckverbinder dienen zum Übertragen von hohen elektrischen Strömen, bspw. mit einer Stromstärke von mehr als 100 A, wie etwa 200 A bis 400 A, und werden zum Beispiel in Kraftfahrzeugen mit Elektroantrieb oder Hybridantrieb eingesetzt. Dabei kann der Innenleiter des zweiten Steckverbinders, der als Steckerteil ausgeführt ist, ein in einer Steckrichtung vorstehendes Kontaktschwert oder einen Kontaktstift aufweisen, der in eine Aufnahmevertiefung des ersten Steckverbinders, der als Buchsenteil ausgeführt ist, zur elektrischen Kontaktierung von erstem Steckverbinder und zweitem Steckverbinder eingesteckt wird. In der Aufnahmevertiefung befindet sich ein inneres Kontaktelement des Innenleiters des Buchsenteils.
Dabei ist es wichtig, dass der von dem Innenleiter durchsetzte Raum nach außen hin möglichst vollständig abgeschirmt wird, um die Umgebung von der Einstrahlung elektromagnetischer Felder zu schützen, und um elektromagnetische Felder von dem Innenraum des Außenleiters fernzuhalten. Diese Abschirmung erfolgt durch den aus einem elektrisch leitenden Material gebildeten Außenleiter, der den Innenleiter im Allgemeinen rohrartig o. dgl. umläuft. Im Bereich einer Steckverbindung ist es wichtig, eine durchgängige Abschirmung durch eine Schirmübergabe zwischen dem Außenleiter des Steckverbinders (Buchsenteil) und dem Außenleiter des Gegensteckverbinders (Steckerteil) sicherzustellen, so dass keine elektromagnetischen Felder nach außen dringen können.
Deshalb besteht bei Hochstromsteckverbindern die Anforderung, dass bei niedrigem Bauraumbedarf eine zuverlässige elektrische Kontaktierung zwischen den Innenleitern und den Außenleitern von Steckverbinder und Gegensteckverbinder erzielt wird, wobei diese Kontaktierung gewährleisten soll, dass auch bei hoher Belastung mit mechanischen Vibrationen hohe elektrische Ströme geschirmt und funktionssicher übertragen werden, ohne dass dabei die Kontaktstellen einem Verschleiß unterworfen sind.
Bei herkömmlichen Steckverbindern erfolgt die Schirmübergabe durch in Einsteckrichtung vorstehende, federnd gelagerte Kontaktelemente, die beim Zusammenstecken in Anlage an eine umlaufende Kontaktfläche des Gegensteckverbinders kommen und daran in der Einsteckrichtung entlanggleiten, bis die inneren Kontaktelemente vollständig ineinander eingreifen.

Dokument EP 1 860 744 A2 zeigt einen Steckverbinder mit einer Metallhülse als Aussenleiter, welche von einem EMI-Schirmungsring umlaufen wird. Es hat sich allerdings herausgestellt, dass eine derartige Schirmübergabe oftmals einer unzureichenden Abschirmung führt, und dass die Kontaktstellen ferner einem hohen Verschleiß bei relativ hohem Kontaktwiderstand unterworfen sind.

In Anbetracht der beschriebenen Probleme ist es die Aufgabe der vorliegenden Erfindung, einen Steckverbinder mit erhöhter Haltbarkeit und zuverlässiger Abschirmung des Innenleiters bereitzustellen.

Diese Aufgabe wird durch einen Steckverbinder nach Anspruch 1 gelöst. Unter einem starren Ringelement wird erfindungsgemäß verstanden, dass das Ringelement bei axialer und/oder radialer Krafteinwirkung auf das Ringelement nicht oder kaum nachgibt, sondern gegenüber dem Gehäuse des Steckverbinders ortsfest und unbewegt bleibt. Insbesondere ist das äußere Kontaktelement also nicht wie bei herkömmlichen Steckverbindern als federnder bzw. nachgiebiger Metallvorsprung nach Art einer oder mehrerer Blattfedern oder eines Drahtgeflechts gebildet, der beim Einstecken unter Vorspannung gesetzt wird und in schleifender Anlage an eine Kontaktfläche drückt. Vielmehr weist das äußere Kontaktelement eine umlaufende Anlagefläche auf, die zur flächigen Anlage an einer komplementär geformten Gegenanlagefläche des Gegensteckverbinders eingerichtet ist, gegen die sie in axialer Richtung gepresst werden kann.
Unter Ringelement wird ein in Umfangsrichtung umlaufendes Kontaktelement verstanden, durch dessen Inneres der Leitungspfad des Innenleiters im Steckzustand verläuft. Das Ringelement ist nicht notwendigerweise kreisringförmig, sondern kann den Innenleiter auch nach Art einer Ellipse, eines Ovals o.dgl. umlaufen.
Die Anlagefläche ist anders als bei herkömmlichen Steckverbindern in einer (vorzugsweise in jeder) axial durch das Zentrum des Steckverbinders verlaufenden Schnittebene gegenüber der Einsteckrichtung geneigt bzw. schräg eingerichtet. Mit anderen Worten verläuft die Anlagefläche weder parallel noch senkrecht zu der Einsteckrichtung. Somit kann die starr eingerichtete Anlagefläche in Axialrichtung gegen eine komplementär geformte Gegenanlagefläche gepresst werden, was zu einer besonders stabilen und reproduzierbaren Schirmübergabe führt. Aufgrund der Schräge der Anlagefläche ist weder ein axialer noch ein radialer Versatz des in einen Gegensteckverbinder gesteckten Steckverbinders möglich. Dies führt zusätzlich dazu, dass ein Großteil der im Steckzustand auf die Steckverbindung wirkenden Axial- und Radialkräfte über die aneinander anliegenden Anlageflächen übertragen wird, so dass ggf. zusätzlich vorhandene Befestigungselemente weniger stark in radialer Richtung auf Scherung belastet werden, was zu einer erhöhten Haltebarkeit des Steckverbinders insgesamt führt.
Die Schirmübergabe kann besonders zuverlässig erfolgen, wenn die Anlagefläche in einer axialen Schnittebene zumindest abschnittsweise unter einem Winkel von mehr als 10° und weniger als 80° gegenüber der Einsteckrichtung des Steckverbinders verläuft. Ein Winkel von etwa 30° hat sich als besonders günstig herausgestellt. Sowohl radial als auch axial wirkende Kräfte, die von dem Gegensteckverbinder ausgehen, können auf diese Weise wirksam in die Anlagefläche eingeleitet werden, so dass der Steckverbinder auf besonders stabile Weise mit einem Gegensteckverbinder verbunden werden kann. Ferner führt die unter einem spitzen Winkel gegenüber der Einsteckrichtung verlaufende Anlagefläche zu einer automatischen Zentrierung des Steckverbinders beim Einstecken in den Gegensteckverbinder.
Im Hinblick auf eine besonders gute Zentrierungswirkung beim Einstecken hat es sich als zweckmäßig erwiesen, dass sich die Anlagefläche in der Einsteckrichtung zumindest abschnittsweise konusförmig verjüngt oder aufweitet. Unter Einsteckrichtung wird dabei diejenige Richtung verstanden, in der ein als Steckerteil ausgeführter Steckverbinder zum Verkuppeln mit einem als Buchsenteil ausgeführten Steckverbinder in Richtung auf das Buchsenteil bewegt wird.
Dabei kann die Anlagefläche radial nach innen in Richtung auf eine Einstecköffnung oder radial nach außen gerichtet sein. Bei einem als Buchsenteil ausgeführten Steckverbinder ist es besonders vorteilhaft, wenn die Anlagefläche radial nach innen gerichtet ist und sich in der Einsteckrichtung konusartig verjüngt. Andererseits ist es bei einem als Steckerteil ausgeführten Steckverbinder besonders vorteilhaft, wenn die Anlagefläche radial nach außen gerichtet ist und sich in der Einsteckrichtung konusartig verjüngt. Die Verjüngungswinkel der Anlagefläche des Steckerteils und der Gegenanlagefläche des zugehörigen Buchsenteils gegenüber der Einsteckrichtung entsprechen einander, so dass eine flächige Anlage im Steckzustand erreichbar ist. Vorzugsweise beträgt der Winkel jeweils etwa 30° gegenüber der Einsteckrichtung.

Das starre Ringelement des äußeren Kontaktelements kann im Wesentlichen kreisringförmig sein mit einem Innendurchmesser von mehr als 4 cm, bevorzugt mehr als 6 cm, insbesondere etwa 8 cm oder mehr. Eine Abmessung der Anlagefläche in einer durch das Ringzentrum verlaufenden axialen Schnittebene kann mehr als 1 cm, insbesondere mehr als 1,5 cm und weniger als 3 cm betragen. Eine großflächige Anlagefläche führt zu einer besonders stabilen Anlage an dem Gegensteckverbinder und damit zu einer sicheren und fehlstellenfreien Schirmungsübergabe.

Gemäß einem weiteren, besonders wichtigen Gesichtspunkt der vorliegenden Erfindung ist das äußere Kontaktelement an einem elektrisch leitenden Gehäuseteil des Steckverbinders zur Schirmübergabe zwischen dem äußeren Kontaktelement und dem leitenden Gehäuseteil bevorzugt durch Verpressung befestigt. Mit anderen Worten ist das äußere Kontaktelement ein separates Bauteil, das mit einem leitenden Gehäuseteil des Steckverbinders verpresst ist. Eine Verpressung führt zu einer großflächigen und eng kontaktierenden Anlage zwischen dem ringförmigen Kontaktelement und dem Gehäuseteil, was im Hinblick auf eine gute Schirmübergabe vorteilhaft ist. Ferner ist eine Verpressung bei der Herstellung des Steckverbinders besonders schnell und einfach durchführbar.

Dies führt dazu, dass der Schirmungspfad von dem Gehäuseteil des ersten Steckverbinders über das äußere Kontaktelement des ersten Steckverbinders über das äußere Kontaktelement des zweiten Steckverbinders zu dem Gehäuseteil des zweiten Steckverbinders verläuft. Ein direkter Kontakt der beiden Gehäuseteile wird dabei vorteilhafterweise vermieden. Bei jeder dieser Verbindungen ist erfindungsgemäß eine großflächige Anlage über den gesamten Umfang des Außenleiters von 360° in Umfangsrichtung sichergestellt.

Zu diesem Zweck kann das äußere Kontaktelement neben der schräg zu der Einsteckrichtung verlaufenden Anlagefläche eine vorzugsweise in der Steckrichtung und/oder senkrecht dazu verlaufende Befestigungsfläche aufweisen, die umlaufend an dem Gehäuseteil anliegt. Die Befestigungsfläche des äußeren Kontaktelements ist an einen komplementär dazu eingerichteten Verpressungsabschnitt des Gehäuseteils angepresst. Deswegen weist eine etwa kreiszylinderförmige Befestigungsfläche des Ringelements einen minimal größeren Durchmesser auf als eine rohrförmige Einstecköffnung des Gehäuseteils, so dass das Ringelement in diese Öffnung eingepresst werden kann.
Dabei kann das Gehäuseteil aus Aluminium gebildet sein. Ein Aluminiumgehäuse ist besonders einfach und kostengünstig herstellbar und kann aufgrund seiner leitenden Eigenschaften als Außenleiter wirken.
Bei herkömmlichen Steckverbindern sind die äußeren Kontaktelemente oftmals einteilig mit dem Gehäuseteil aus Aluminium gebildet, so dass sich der Steckverbinder und der Gegensteckverbinder über zwei Aluminiumflächen kontaktieren. Allerdings weist eine Aluminium-auf-Aluminiumverbindung einen hohen Kontaktwiderstand auf, der sich mit der Zeit aufgrund einer möglichen Oxidation noch erhöht.
In diesem Zusammenhang hat es sich zur Verringerung des Kontaktwiderstands bei der Schirmübergabe zwischen Steckverbinder und Gegensteckverbinder als besonders vorteilhaft herausgestellt, wenn das äußere Kontaktelement aus Messing und/oder Bronze gebildet ist. Eine Fertigung des ringförmigen äußeren Kontaktelements aus Messung und/oder Bronze ist erfindungsgemäß ohne weiteres möglich, da dieses als getrenntes Bauteil herstellbar ist und anschließend mit dem Aluminium-Gehäuseteil bspw. durch Verpressung verbunden werden kann.
Der Kontaktwiderstand kann erfindungsgemäß besonders stark verringert und eine Oxidation der Oberfläche gleichzeig vermieden werden, wenn die Oberfläche des äußeren Kontaktelements insbesondere im Bereich der Anlagefläche vernickelt und/oder versilbert ist. Alternativ kann aber auch die gesamte äußere Begrenzungsfläche des äußeren Kontaktelements vernickelt und/oder versilbert werden.
In einer besonders bevorzugten Ausführungsform weist der erfindungsgemäße Steckverbinder zwei, drei oder mehr von dem Außenleiter umlaufene Innenleiter mit jeweils einem inneren Kontaktelement zur elektrischen Kontaktierung eines zugehörigen inneren Kontaktelements eines Gegensteckverbinders auf. Ein erster Innenleiter kann ein stromführender Leiter und ein zweiter Innenleiter kann ein Masseleiter sein, oder beide Innenleiter können alternativ stromführend sein. Im Fall von drei Innenleitern kann bspw. eine Hochstrom-Drehspannung übertragen werden. Aufgrund der gemeinsamen Abschirmung aller Innenleiter über den umlaufenden Außenleiters ist eine kompakte Gesamtanordnung des Steckverbinders bzw. der Steckverbindung möglich.

In einer ersten Ausführungsform der Erfindung ist der erfindungsgemäße Steckverbinder in Form eines Steckerteils mit mindestens einem in der Einsteckrichtung vorstehenden stift- oder schwertförmigen inneren Kontaktelement des Innenleiters gebildet, wobei die schräge Anlagefläche vorzugsweise radial nach außen gerichtet ist und sich in der Einsteckrichtung konusartig verjüngt.

In einer zweiten Ausführungsform der Erfindung ist der erfindungsgemäße Steckverbinder in Form in eines Buchsenteils mit mindestens einer Aufnahmevertiefung zur Aufnahme eines stift- oder schwertförmigen Kontaktelements eines Steckerteils eingerichtet, wobei die Anlagefläche vorzugsweise radial nach innen gerichtet ist und sich in der Einsteckrichtung konusartig verjüngt.

Gemäß einem weiteren Gesichtspunkt betrifft die Erfindung eine aus zwei erfindungsgemäßen Steckverbindern gebildete Steckverbindung für Hochstromanwendungen. Der erste Steckverbinder ist als Buchsenteil gebildet und der zweite Steckverbinder ist als Steckerteil gebildet. Das Buchsenteil und das Steckerteil werden miteinander verbunden, indem das Steckerteil in der Einführrichtung in das Buchsenteil eingeführt wird. Im zusammengesteckten Zustand kontaktieren sich die beiden jeweils als starre Ringelemente gebildeten äußeren Kontaktelemente elektrisch derart, dass die Anlagefläche des ersten Steckverbinders flächig an der Anlagefläche des zweiten Steckverbinders anliegt. Aufgrund des schrägen Verlaufs der beiden Anlageflächen in einer axial durch das Zentrum der Steckverbindung verlaufenden Schnittebene und aufgrund der Starrheit der äußeren Kontaktelemente ist ein Versatz der beiden Steckverbinder weder in axialer noch in radialer Richtung möglich. Dies führt zu einer besonders zuverlässigen und haltbaren Schirmübergabe.

Der flächige Kontakt zwischen den beiden Anlageflächen kann dadurch zustande kommen, dass die Anlagefläche des ersten Steckverbinders radial nach innen zeigt und sich in der Einsteckrichtung konusartig verjüngt, während die Anlagefläche des zweiten Steckverbinders radial nach außen zeigt und sich unter demselben Winkel in der Einsteckrichtung konusartig verjüngt. Der Winkel zwischen der Anlagefläche und der Steckachse in der axialen Schnittebene beträgt umlaufend vorzugsweise etwa 30°. Dies führt zu einer besonders guten Zentrierungswirkung beim Zusammenstecken der Steckverbinder.

Im Hinblick auf die für die äußeren Kontaktelemente und die Gehäuseteile der Steckverbinder zu verwendenden Materialien sowie im Hinblick auf die Befestigung der äußeren Kontaktelemente an den Gehäuseteilen wird auf die obigen Ausführungen verwiesen.

Die Steckverbindung kann durch ein in der Steckrichtung zumindest abschnittsweise durch den ersten Steckverbinder und den zweiten Steckverbinder verlaufendes Befestigungsmittel zum kraft- und/oder formschlüssigen Fixieren der Steckverbindung besonders sicher im Steckzustand gehalten werden. Mithilfe des Befestigungsmittels können die Anlageflächen der beiden Steckverbinder mit einer vorgegebenen axialen Kraft aneinandergepresst werden.

Zu diesem Zweck können der erste und der zweite Steckverbinder ein durch eine axiale Öffnung geführtes Stiftelement wie etwa einen Bolzen oder eine Schraube aufweisen, die den ersten Steckverbinder in der Steckrichtung gegen den zweiten Steckverbinder presst. Da radiale Kräfte, die zwischen den ineinandergesteckten Steckverbindern wirken können, insbesondere durch die schräg aneinander anliegenden Anlageflächen übertragen werden, wird das Stiftelement kaum auf Scherung belastet, was die Haltbarkeit des Stiftelements erhöht. Das Stiftelement wird praktisch ausschließlich auf Zug belastet. Das Stiftelement kann einen der beiden Steckverbinder (vorzugsweise das Steckerteil) durchgreifen und in ein in der Öffnung des anderen Steckverbinders (vorzugsweise des Buchsenteils) angeordnetes Gewinde eingeschraubt werden.

Die Erfindung kann zweckmäßigerweise für einen Umrichter verwendet werden, der zwei nebeneinander angeordnete erfindungsgemäße Steckverbinder in Form von Buchsenteilen aufweist. Ein Eingangs-Steckverbinder ist zur Zuführung einer Eingangsspannung, vorzugsweise einer Gleichspannung, zu dem Umrichter eingerichtet und ein Ausgangs-Steckverbinder ist zum Ableiten einer umgerichteten Ausgangsspannung, vorzugsweise einer Wechselspannung, von dem Umrichter weg eingerichtet. Ein Stromversorgungskabel zur Übertragung einer Gleichspannung kann an seinem Ende einen erfindungsgemäßen Steckverbinder in Form eines Steckerteils aufweisen, das in den Eingangs-Steckverbinder steckbar ist. In dem Umrichter kann die Gleichspannung bspw. in eine Drehstrom-Wechselspannung umgerichtet werden. Die umgerichtete Wechselspannung kann mithilfe eines weiteren Kabels einem Elektromotor zugeführt werden, wobei das weitere Kabel an seinem Ende einen weiteren Steckverbinder in Form eines Steckerteils zum Einstecken in den Ausgangs-Steckverbinder aufweist.

In der folgenden Beschreibung wird die Erfindung unter Bezugnahme auf die in den beigefügten Zeichnungen dargestellten Ausführungsformen erläutert. In den Zeichnungen zeigt:
Fig. 1a eine Querschnittansicht eines ersten erfindungsgemäßen Steckverbinders 100 in Form eines Buchsenteils, wobei die Schnittebene in axialer Richtung durch das Zentrum des Steckverbinders verläuft,
Fig. 1b eine teilweise als Schnittdarstellung ausgeführte perspektivische Ansicht des in Fig. 1a gezeigten Buchsenteils,
Fig. 2 eine Querschnittansicht durch den in Fig. 1 gezeigten erfindungsgemäßen Steckverbinder 100 in Form eines Buchsenteils und einen zweiten erfindungsgemäßen Steckverbinder 200 in Form eines Steckerteils,
Fig. 3 einen vergrößerten Ausschnitt der in Fig. 2 gezeigten Steckverbinder 100, 200 kurz vor dem Einstecken des Steckerteils in das Buchsenteil,
Fig. 4 drei Querschnittansichten einer erfindungsgemäßen Steckverbindung aus Buchsenteil und Steckerteil zur Veranschaulichung des Einsteckvorgangs,
Fig. 5 einen Umrichter 1000 mit zwei erfindungsgemäßen Steckverbindern 100, 100' in einer Ansicht von vorne.

Figur 1 zeigt einen als Buchsenteil ausgeführten erfindungsgemäßen Steckverbinder 100 in einer Schnittansicht. Der Steckverbinder weist einen Innenleiter 110 mit einem inneren Kontaktelement auf, das in einer Aufnahmevertiefung 112 angeordnet ist. Die Aufnahmevertiefung ist derart in einer Frontfläche des Steckverbinders 100 gebildet, dass ein vorstehendes inneres Kontaktelement eines Gegensteckverbinders in die Aufnahmevertiefung 112 einführbar ist.

Das in Fig. 1 gezeigte Buchsenteil weist insgesamt zwei Aufnahmevertiefungen 112 auf, in denen jeweils ein inneres Kontaktelement angeordnet ist, das jeweils mit einem Innenleiter 110 leitend verbunden ist.

Die beiden Innenleiter 110 sind umlaufend von einem Außenleiter 120 umgeben, der durch einen Teil des Gehäuses 135 des Steckverbinders 100 gebildet wird. Da das Gehäuse 135 aus leitendem Aluminium gebildet ist, werden die Innenleiter 110 durch das in Umfangsrichtung umlaufende Gehäuse 135 abgeschirmt. An der Frontfläche des Steckverbinders, in der die Aufnahmevertiefungen 112 gebildet sind, weist der Außenleiter 120 ein äußeres Kontaktelement 130 auf.

Das äußere Kontaktelement 130 ist in Form eines starren Ringelements gebildet, das umlaufend an einer nach innen gerichteten, rohrförmigen Wandfläche des Gehäuses 135 anliegt. Das äußere Kontaktelement 130 ist durch Verpressung an dem Gehäuse 135 befestigt und kontaktiert deshalb die nach innen gerichtete Wandfläche des Gehäuses 135 eng und unter Druck. Diese Verpressung zwischen dem äußeren Kontaktelement 130 (auch als Buchse 130 bezeichnet) und dem Gehäuse 135 führt zu einem optimalen, besonders geringen Kontaktwiderstand zwischen den beiden Bauteilen, ohne dass die Gefahr einer Kontaktkorrosion besteht. Ein innerer Absatz 139 des Gehäuseteils 135 verhindert, dass die Buchse zu weit in das Gehäuseteil 135 hineingedrückt wird und führt zu einer weiteren, im Wesentlichen radial verlaufenden Kontaktfläche zwischen Buchse 130 und Gehäuse 135.

Das äußere Kontaktelement 130 besteht aus Messing, das vernickelt und/oder versilbert sein kann, und das Gehäuse 135 besteht aus Aluminium. Dadurch wird der Kontaktwiderstand weiter verringert und eine Kontaktkorrosion gänzlich ausgeschlossen.

Das äußere Kontaktelement 130 ist als starres Metallelement gebildet, d.h. es verbleibt bei dem Einstecken des Gegensteckverbinders 200, der beim Einstecken das äußere Kontaktelement 130 mit einer axial und/oder radial wirkenden Kraft beaufschlagen kann, an Ort und Stelle und verbiegt sich nicht. Zusätzlich können aber ggf. nachgiebige Federelemente o. dgl. an dem Kontaktelement 130 oder an dem Gehäuse 135 angebracht sein, um die Kontaktierung noch weiter zu verbessern.

Das äußere Kontaktelement 130 weist eine in der axialen Schnittdarstellung der Figuren 1 und 3 gegenüber der Einsteckrichtung S schräg unter einem Winkel von etwa 25° bis 45° verlaufende Anlagefläche 132 auf. Die Anlagefläche zeigt nach innen in Richtung auf die Einstecköffnung zum Einstecken des Gegensteckverbinders und verjüngt sich dabei in der Einsteckrichtung S nach Art eines Konus. Die Anlagefläche ist derart geformt, dass eine sich unter demselben Winkel konusartig verjüngende Gegenanlagefläche eines Gegensteckverbinders flächig mit ihr beim Einstecken in Kontakt kommt. Dieser flächige Kontakt führt zu einer wirksamen Schirmübergabe zwischen dem Außenleiter 120 des Steckverbinders 100 und dem Außenleiter eines Gegensteckverbinders.

Ferner weist der Steckverbinder eine axial verlaufende Gewindeöffnung 150 auf, in die ein Gewindestift zur Befestigung von Steckverbinder und Gegensteckverbinder eingreifen kann.

Im Folgenden wird ein zweiter erfindungsgemäßer Steckverbinder 200 in Form eines Steckerteils beschrieben, der den komplementär geformten Gegensteckverbinder zu dem oben beschriebenen ersten Steckverbinder 100 darstellt. Der zweite Steckverbinder ist in den Figuren 2 bis 4 jeweils auf der linken Seite dargestellt.

Das Steckerteil weist zwei als schwertförmige Elemente gebildete innere Kontaktelemente 211 auf, die ausgehend von einer Frontfläche des Steckerteils in der Einsteckrichtung S vorstehen. An ihrem hinteren Ende sind die Kontaktelemente 211 jeweils mit einem Innenleiter 210 verbunden bzw. setzen diesen fort. Die inneren Kontaktelemente 211 sind zum Eingreifen in die Aufnahmevertiefungen 112 des oben beschriebenen Buchsenteils eingerichtet und kontaktieren dort im Steckzustand die inneren Kontaktelemente 111 des Innenleiters 110 des Buchsenteils.

Die Innenleiter 210 werden ebenfalls von einem gemeinsamen Außenleiter 220 umgeben, der die Innenleiter nach außen hin abschirmt, und der zum einen aus einem Gehäuseteil 235 des zweiten Steckverbinders 200 als Aluminium und zum anderen aus dem damit verpressten äußeren Kontaktelement 230 besteht. Das äußere Kontaktelement 230 ist als starres, ringförmiges Element aus ggf. versilbertem und/oder vernickeltem Messing gebildet und ist ebenso wie das äußere Kontaktelement 130 des Buchsenteils in einem rohrförmigen Pressabschnitt des Gehäuses 235 verpresst. Damit liegt eine in axialer Richtung verlaufende Pressfläche 236 des äußeren Kontaktelements 230, die die Innenleiter vollständig umläuft, eng an dem Pressabschnitt des Gehäuses 235 an. Eine radial verlaufende Kontaktfläche 236 des äußeren Kontaktelements 230 liegt an einem Absatz des Gehäuses 235 an. Diese Befestigung führt zu einem besonders geringen Kontaktwiderstand zwischen dem äußeren Kontaktelement 230 und dem Gehäuse 235, wobei eine Kontaktkorrosion über "lifetime" verhindert wird.

Das äußere Kontaktelement des Steckerteils weist eine ringförmig umlaufende und nach außen gerichtete Anlagefläche 232 zur Anlage an der Anlagefläche 132 des Buchsenteils auf. Die Anlagefläche 232 verjüngt sich in der Einsteckrichtung S keilartig unter einem Winkel von etwa 25° bis 45°, insbesondere etwa 30°, gegenüber der Einsteckrichtung S. Somit kann die Anlagefläche 232 eng und flächig an die Anlagefläche 132 angepresst werden.

Diese Anpressung erfolgt mithilfe eines Bolzenelements (nicht dargestellt), das durch eine axiale Öffnung 250 des Steckverbinders 200 in die Gewindeöffnung 150 des Steckverbinders 100 eingeschraubt wird. Der schräge Verlauf Anlageflächen 132, 232 führt zum einen zu einer automatischen Zentrierung der Steckverbinder 100, 200 beim Festziehen des Bolzenelements und zum anderen dazu, dass das Bolzenelement nur auf Zug, aber nicht auf Scherung belastet wird. Scherkräfte werden vielmehr über die unter einem spitzen Winkel gegenüber der Einsteckrichtung S verlaufenden und aneinander anliegenden Anlageflächen übertragen.

Ein Dichtungselement 250 ist zwischen dem Außenleiter 220 des Steckverbinders 200 und dem Außenleiter 120 des Steckverbinders 100 angeordnet, so dass ein Eindringen von Feuchtigkeit in das Innere der Steckverbindung verhindert wird. Die Wirkung des Dichtungselements 250 ist in Fig. 4c besonders deutlich dargestellt. Das Dichtungselement kann aus Silikon oder einem ähnlich wirkenden Werkstoff bestehen.

In den Figuren 4a bis 4c ist ein Einsteckvorgang des Steckverbinders 200 in den Steckverbinder 100 in drei Stufen dargestellt. In Fig. 4c, die den Steckzustand zeigt, liegen die Anlageflächen 132, 232 eng aneinander an. Der Schirmungspfad verläuft ausgehend von dem Aluminiumgehäuse 235 des Steckverbinders 200 über die fett gezeichnete Pressstelle in das äußere Kontaktelement 230 aus Messing und weiter über den Anlagebereich der beiden Anlageflächen 132, 232 in das äußere Kontaktelement 132 aus Messing und weiter über die fett gezeichnete Pressstelle in das Gehäuse 135 aus Aluminium des Steckverbinders 100. Dadurch ist jeweils ein äußerst geringer Kontaktwiderstand unter Verhinderung einer Korrosion über einen langen Zeitraum sichergestellt.

Die Schirmübergabe erfolgt dabei jeweils in Umfangsrichtung über die vollen 360°.

In Figur 5 ist ein Umrichter dargestellt, wie er bspw. zur Umrichtung einer Batterie-Gleichspannung in eine Wechselspannung für den Motor eines Elektrofahrzeugs eingesetzt werden kann. Der Umrichter weist zwei erfindungsgemäße Steckverbinder 100, 100' in Form von Buchsenteilen auf. Wie dargestellt ist, weist der Eingangs-Steckverbinder 100 zwei Aufnahmevertiefungen 112 und eine zentrale Befestigungsöffnung 150 auf, die von dem Außenleiter 120 umlaufen werden, während der Ausgangs-Steckverbinder 100' drei Aufnahmevertiefungen 112 und eine dezentral angeordnete Befestigungsöffnung 150' aufweist. Zu den beiden Steckverbindern 100, 100' gehören jeweils komplementäre Steckverbinder, die als Steckerteile ausgeführt sind. Das zu dem Eingangs-Steckverbinder 100 gehörige Steckteil weist zwei als schwertförmige Elemente ausgebildete innere Kontaktelement auf, und das zu dem Ausgangs-Steckverbinder 100' gehörige Steckerteil weist drei jeweils als schwertförmige Elemente ausgebildete innere Kontaktelement auf.

Mehr oder weniger als zwei bzw. drei Innenleiter sowie anders geformte Innenleiter bzw. innere Kontaktelemente sind ebenso vorstellbar. Mehr oder weniger Befestigungsöffnungen 150, 150' bzw. anders platzierte Befestigungsöffnungen und/oder andere Befestigungselemente als Schrauben oder Bolzen sind von der Erfindung ebenfalls umfasst. Das Ringelement kann im axialen Querschnitt anders gestaltet sein, solange es die schräge Anlagefläche aufweist.

## Patentansprüche

1. Steckverbinder (100; 200) zum Verbinden mit einem komplementär geformten Gegensteckverbinder (200; 100), wobei der Steckverbinder einen Innenleiter (110; 210) zur Beaufschlagung mit Hochstrom und einen den Innenleiter umlaufenden Außenleiter (120; 220) aufweist, der an einer Frontseite des Steckverbinders ein äußeres Kontaktelement (130; 230) zur Schirmübergabe aufweist,
wobei das äußere Kontaktelement (130; 230) in Form eines starren Ringelements mit einer in Umfangsrichtung umlaufenden Anlagefläche (132; 232) zur flächigen Anlage an einer komplementär geformten Gegenanlagefläche (232; 132) des Gegensteckverbinders zur Schirmübergabe gebildet ist, wobei die Anlagefläche schräg gegenüber einer Einsteckrichtung (S) des Steckverbinders verläuft,
**dadurch gekennzeichnet, dass** das äußere Kontaktelement (130; 230) in einen rohrförmigen Abschnitt des elektrisch leitenden Gehäuseteils (135; 235) des Steckverbinders zur Schirmübergabe zwischen dem äußeren Kontaktelement (130; 230) und dem leitenden Gehäuseteil (135; 235) eingepresst ist.

2. Steckverbinder nach Anspruch 1, **dadurch gekennzeichnet, dass** die Anlagefläche (132; 232) zumindest abschnittsweise unter einem Winkel (α) von mehr als 10° und unter einem Winkel von weniger als 80° gegenüber der Einsteckrichtung (S) des Steckverbinders verläuft.

3. Steckverbinder nach Anspruch 1 oder 2, **dadurch gekennzeichnet, dass** sich die Anlagefläche (132; 232) in der Einsteckrichtung (S) zumindest abschnittsweise konusförmig verjüngt oder aufweitet.

4. Steckverbinder nach einem der vorhergehenden Ansprüche, **dadurch gekennzeichnet, dass** die Anlagefläche (132) radial nach innen in Richtung auf eine Einstecköffnung oder dass die Anlagefläche (232) radial nach außen gerichtet ist.

5. Steckverbinder nach einem der vorhergehenden Ansprüche, **dadurch gekennzeichnet, dass** das äußere Kontaktelement (130; 230) neben der schräg verlaufenden Anlagefläche (132; 232) eine vorzugsweise in der Steckrichtung (S) und/oder senkrecht dazu verlaufende Befestigungsfläche (136; 236) aufweist, die umlaufend an dem Gehäuseteil (135; 235) anliegt.

6. Steckverbinder nach einem der vorhergehenden Ansprüche, **dadurch gekennzeichnet, dass** das Gehäuseteil (135; 235) aus Aluminium gebildet ist.

7. Steckverbinder nach einem der vorhergehenden Ansprüche, **dadurch gekennzeichnet, dass** das äußere Kontaktelement (130; 230) aus Messing und/oder Bronze gebildet ist, dessen Oberfläche vorzugsweise insbesondere im Bereich der Anlagefläche (132; 232) vernickelt und/oder versilbert ist.

8. Steckverbinder nach einem der vorhergehenden Ansprüche, **gekennzeichnet durch** zwei, drei oder mehr von dem Außenleiter (120; 220) umlaufene Innenleiter (110; 210) mit jeweils einem inneren Kontaktelement (111; 211) zur elektrischen Kontaktierung mit einem inneren Kontaktelement (211; 111) eines Gegensteckverbinders.

9. Steckverbinder nach einem der vorhergehenden Ansprüche in Form eines Steckerteils (200) mit mindestens einem in der Einsteckrichtung vorstehenden stift- oder schwertförmigen inneren Kontaktelement (211) des Innenleiters (210), wobei die Anlagefläche (232) radial nach außen gerichtet ist und sich in der Einsteckrichtung (S) konusförmig verjüngt.

10. Steckverbinder nach einem der Ansprüche 1 bis 8 in Form eines Buchsenteils (100) mit mindestens einer Aufnahmevertiefung (112) zur Aufnahme eines stift- oder schwertförmigen Kontaktelements eines Steckerteils (100), wobei die Anlagefläche (132) radial nach innen gerichtet ist und sich in der Einsteckrichtung (S), in der ein Steckerteil (200) in das Buchsenteil (100) einführbar ist, konusförmig verjüngt.

11. Steckverbindung für Hochstromanwendungen mit einem ersten Steckverbinder (100) nach einem der Ansprüche 1 bis 8 und einem zweiten Steckverbinder (200) nach einem der Ansprüche 1 bis 8 als Gegensteckverbinder, wobei sich in einem Steckzustand die beiden jeweils als starre Ringelemente gebildeten äußeren Kontaktelemente (130, 230) elektrisch derart kontaktieren, dass die Anlagefläche (132) des ersten Steckverbinders flächig an der Anlagefläche (232) des Gegensteckverbinders anliegt.

12. Steckverbindung nach Anspruch 11, **gekennzeichnet durch** ein in der Steckrichtung (S) zumindest abschnittsweise durch den ersten Steckverbinder und den zweiten Steckverbinder verlaufendes Befestigungsmittel zum kraft- und/oder formschlüssigen Fixieren der Steckverbindung im Steckzustand.

13. Steckverbindung nach Anspruch 12, **dadurch gekennzeichnet, dass** das Befestigungsmittel ein durch eine axiale Öffnung (150, 250) in dem ersten Steckverbinder und dem zweiten Steckverbinder geführtes Stiftelement wie etwa einen Bolzen oder eine Schraube aufweist, die den zweiten Steckverbinder (200) in der Einsteckrichtung (S) gegen den ersten Steckverbinder (100) presst.

14. Umrichter (1000) mit zwei nebeneinander angeordneten Steckverbindern (100, 100') nach Anspruch 8, von denen der Eingangs-Steckverbinder (100) zur Zuführung einer Eingangsspannung, vorzugsweise einer Gleichspannung, zu dem Umrichter, und der Ausgangs-Steckverbinder (100') zum Ableiten einer umgerichteten Ausgangsspannung, vorzugsweise einer Wechselspannung, von dem Umrichter weg eingerichtet ist.

## Claims

1. Insertion-type connector (100; 200) for connection to a complementarily shaped mating insertion-type connector (200; 100), the insertion-type connector having an inner conductor (110; 210) to carry a high current and an outer conductor (120; 220), extending around the inner conductor, which has, at a front end of the insertion-type connector, an outer contact member (130; 230) to make a shield connection,
the outer contact member (130; 230) taking the form of a rigid annular member which has, for the purpose of making the shield connection, a contact-making surface (132; 232), extending round in a circumferential direction, for making contact over an area with a complementarily shaped mating contact-making surface (232; 132) of the mating insertion-type connector,
the contact-making surface extending obliquely to a direction of insertion (S) of the insertion-type connector, **characterised in that** the outer contact member (130; 230) is pressed into a tubular portion of the electrically conductive shell part (135; 235) of the insertion-type connector to make a shield connection between the outer contact member (130; 230) and the conductive shell part (135; 235).

2. Insertion-type connector according to claim 1, **characterised in that** at least a portion or portions of the contact-making surface (132; 232) extend at an angle (α) of more than 10° and at an angle of less than 80° to the direction of insertion (S) of the insertion-type connector.

3. Insertion-type connector according to claim 1 or 2, **characterised in that** at least a portion or portions of the contact-making surface (132; 232) taper or flare conically in the direction of insertion (S).

4. Insertion-type connector according to one of the preceding claims, **characterised in that** the contact-making surface (132) faces radially inwards in the direction of an insertion opening, or **in that** the contact-making surface (232) faces radially outwards.

5. Insertion-type connector according to one of the preceding claims, **characterised in that** the outer contact member (130; 230) has, as well as the obliquely extending contact-making surface (132; 232), a surface for fastening (136; 236) which preferably extends in the direction of insertion (S) and/or perpendicularly thereto and which bears against the shell part (135; 235) in a loop.

6. Insertion-type connector according to one of the preceding claims, **characterised in that** the shell part (135; 235) is formed of aluminium.

7. Insertion-type connector according to one of the preceding claims, **characterised in that** the outer contact member (130; 230) is formed of brass and/or bronze, the surface of which is preferably nickel-plated and/or silver-plated particularly in the region of the contact-making surface (132; 232).

8. Insertion-type connector according to one of the preceding claims, **characterised by** two, three, or more inner conductors (110; 210) around which the outer conductor (120; 220) extends, each having respective an inner contact member (111; 211) for making electrical contact with an inner contact member (211; 111) of a mating insertion-type connector.

9. Insertion-type connector according to one of the preceding claims in the form of a plug-in part (200) having at least one inner contact member (211), in pin or blade form, belonging to the inner conductor (210), which inner contact member (211) projects in the direction of insertion, the contact-making surface (232) facing radially outwards and tapering conically in the direction of insertion (S).

10. Insertion-type connector according to one of claims 1 to 8 in the form of a socket part (100) having at least one receiving recess (112) to receive a contact member in pin or blade form of a plug-in part (100), the contact-making surface (132) facing radially inwards and tapering conically in the direction of insertion (S) in which a plug part (200) can be introduced into the socket part (100).

11. Insertion-type connection for high-current applications having a first insertion-type connector (100) according to one of claims 1 to 8, and a second insertion (200) according to one of claims 1 to 8 as a mating insertion-type connector, the two outer contact members (130, 230), which take the form of respective rigid annular members, making electrical contact with one another in a plugged-together state in such a way that the contact-making surface (132) of the first insertion-type connector bears against the contact-making surface (232) of the mating insertion-type connector over an area.

12. Insertion-type connection according to claim 11, **characterised by** a fastening means at least a portion or portions of which extend through the first insertion-type connector and the second insertion-type connector in the direction of insertion (S), for fixing the insertion-type connection in the plugged-together state by friction and/or positive interengagement.

13. Insertion-type connection according to claim 12, **characterised in that** the fastening means has a rod-like member, such as a pin, screw or bolt, which is guided by an axial opening (150, 250) in the first insertion-type connector and in the second insertion-type connector and which presses the second insertion-type connector (200) against the first insertion-type connector (100) in the direction of insertion (S).

14. Power converter (1000) having two insertion-type connectors (100, 100') according to claim 8 arranged next to one another, of which the input insertion-type connector (100) is orientated towards the converter to feed in an input voltage and preferably a d.c. voltage, and the output insertion-type connector (100') is orientated away from the converter to feed out a rectified output voltage and preferably an a.c. voltage.

## Revendications

1. Connecteur enfichable (100 ; 200) pour la connexion avec un connecteur enfichable antagoniste (200 ; 100) de forme complémentaire, le connecteur enfichable comprenant un conducteur intérieur (110 ; 210) pour la sollicitation par un courant fort et un conducteur extérieur (120 ; 220) qui entoure le conducteur intérieur et qui, sur un côté frontal du connecteur enfichable, comprend un élément de contact extérieur (130 ; 230) pour la connexion de blindage,
dans lequel
l'élément de contact extérieur (130 ; 230) est réalisé sous la forme d'un élément annulaire rigide pourvu d'une surface d'appui (132 ; 232) s'étendant en direction périphérique pour l'appui à plat contre une surface d'appui antagoniste (232 ; 132) de forme complémentaire du connecteur enfichable antagoniste pour la connexion de blindage, la surface d'appui s'étendant en oblique par rapport à une direction d'enfichage (S) du connecteur enfichable,
**caractérisé en ce que**
l'élément de contact extérieur (130 ; 230) est pressé dans une portion tubulaire de la partie de boîtier (135 ; 235) électriquement conductrice du connecteur enfichable pour la connexion de blindage entre l'élément de contact extérieur (130 ; 230) et la partie de boîtier conductrice (135 ; 235).

2. Connecteur enfichable selon la revendication 1,
**caractérisé en ce que**
la surface d'appui (132 ; 232) s'étend au moins localement sous un angle (a) de plus de 10° et sous un angle de moins de 80° par rapport à la direction d'enfichage (S) du connecteur enfichable.

3. Connecteur enfichable selon la revendication 1 ou 2,
**caractérisé en ce que**
la surface d'appui (132 ; 232) va en se rétrécissant ou en s'évasant au moins localement sous forme conique en direction d'enfichage (S).

4. Connecteur enfichable selon l'une des revendications précédentes,
**caractérisé en ce que**
la surface d'appui (132) est dirigée radialement vers l'intérieur en direction d'une ouverture d'enfichage, ou **en ce que** la surface d'appui (232) est dirigée radialement vers l'extérieur.

5. Connecteur enfichable selon l'une des revendications précédentes,
**caractérisé en ce que**
l'élément de contact extérieur (130 ; 230) comprend, outre la surface d'appui (132 ; 232) s'étendant en oblique, une surface de fixation (136 ; 236) qui s'étend de préférence dans la direction d'enfichage (S) et/ou perpendiculairement à celle-ci, qui prend appui tout autour sur la partie de boîtier (135 ; 235).

6. Connecteur enfichable selon l'une des revendications précédentes,
**caractérisé en ce que**
la partie de boîtier (135 ; 235) est réalisée en aluminium.

7. Connecteur enfichable selon l'une des revendications précédentes,
**caractérisé en ce que**
l'élément de contact extérieur (130 ; 230) est réalisé en laiton et/ou en bronze dont la surface est de préférence nickelée et/ou argentée, en particulier au niveau de la surface d'appui (132 ; 232).

8. Connecteur enfichable selon l'une des revendications précédentes,
**caractérisé par**
deux, trois ou plusieurs conducteurs intérieurs (110 ; 210) entourés par le conducteur extérieur (120 ; 220), comprenant chacun un élément de contact intérieur (111 ; 211) pour la mise en contact électrique avec un élément de contact intérieur (211 ; 111) d'un connecteur enfichable antagoniste.

9. Connecteur enfichable selon l'une des revendications précédentes sous la forme d'une pièce mâle (200) pourvue d'au moins un élément de contact intérieur (211) du conducteur intérieur (210), qui est en forme de tige ou de lance et fait saillie en direction d'enfichage, la surface d'appui (232) étant dirigée radialement vers l'extérieur et allant en se rétrécissant en forme de cône dans la direction d'enfichage (S).

10. Connecteur enfichable selon l'une des revendications 1 à 8 sous la forme d'une pièce femelle (100) pourvue d'au moins un renfoncement de logement (112) pour loger un élément de contact en forme de tige ou de lance d'une pièce mâle (100), la surface d'appui (132) étant dirigée radialement vers l'intérieur et allant en se rétrécissant en forme de cône dans la direction d'enfichage (S) dans laquelle une pièce mâle (200) est enfichable dans la pièce femelle (100).

11. Connexion enfichable pour applications à courant fort, comportant un premier connecteur enfichable (100) selon l'une des revendications 1 à 8 et un second connecteur enfichable (200) selon l'une des revendications 1 à 8 à titre de connecteur enfichable antagoniste, dans laquelle, dans un état enfiché les deux éléments de contact extérieurs (130, 230) formés chacun sous forme d'élément annulaire rigide viennent en contact électrique de telle sorte que la surface d'appui (132) du premier connecteur enfichable vient en appui à plat contre la surface d'appui (232) du connecteur enfichable antagoniste.

12. Connexion enfichable selon la revendication 11,
**caractérisée par**
un moyen de fixation qui s'étend dans la direction d'enfichage (S) au moins localement à travers le premier connecteur enfichable et le second connecteur enfichable et qui est destiné à la fixation par coopération de forces et/ou de formes de la connexion enfichable, dans l'état enfiché.

13. Connexion enfichable selon la revendication 12,
**caractérisée en ce que**
le moyen de fixation comprend un élément formant tige, tel qu'un boulon ou une vis, mené à travers une ouverture axiale (150, 250) dans le premier connecteur enfichable et dans le second connecteur enfichable, qui presse le second connecteur enfichable (200) dans la direction d'enfichage (S) contre le premier connecteur enfichable (100).

14. Convertisseur (1000) comportant deux connecteurs enfichables (100, 100') selon la revendication 8 agencés l'un à côté de l'autre, dont le connecteur enfichable d'entrée (100) est conçu pour alimenter une tension d'entrée, de préférence une tension continue, vers le convertisseur, et le connecteur enfichable de sortie (100') est conçu pour dériver une tension de sortie convertie, de préférence une tension alternative, en éloignement du convertisseur.
